# EUROPÄISCHE PATENTSCHRIFT

(11) **EP 1 020 696 B1**
(45) Veröffentlichungstag und Bekanntmachung des Hinweises auf die Patenterteilung: **29.10.2003**
(21) Anmeldenummer: 99124593.7
(22) Anmeldetag: 10.12.1999
(51) Int. Cl.: F27B 1/10, C21B 5/00, F27D 3/18, F27B 1/16, C21B 5/02, C21C 5/52

(54) **Verfahren und Vorrichtung zum Einblassen von festen Teilchen in einen Schachtofen**
Process and device to inject solid particles in a shaft furnace
Procédé et dispositif pour insuffler des particules solides dans un four à cuve

(30) Priorität: 14.12.1998 DE 19857306
(43) Veröffentlichungstag der Anmeldung: 19.07.2000
(73) Patentinhaber: EKO Stahl GmbH, 15890 Eisenhüttenstadt (DE)
(72) Erfinder: Meier, Maik, 15890 Eisenhüttenstadt (DE)
(74) Vertreter: Wenzel, Klaus

(56) Entgegenhaltungen:
- EP-A- 0 044 096
- FR-A- 2 681 417
- US-A- 5 070 797

## Beschreibung

Die Erfindung betrifft ein Verfahren und eine Vorrichtung zum Einblasen von festen Teilchen in einen Schachtofen, insbesondere einen Hochofen, bei dem die festen Teilchen mittels eines gasförmigen Förderstromes in den Heißwindstrom der Windformen zugeführt werden.

Zum Betreiben von Hochöfen oder anderen vergleichbaren Schachtöfen ist es bekannt, Zusatzbrennstoffe über die Windformen dem metallurgischen Prozeß zuzuführen. Neben flüssigen Zusatzbrennstoffen, wie z. B. Heizöl, werden auch feste Energieträger über geeignete pneumatische Transporteinrichtungen dem Ofen zugeführt. Diese zumeist pulverförmigen Brennstoffe werden dabei durch Beaufschlagung mit einem Trägergas über Rohrleitungen von einem Vorratsbehälter über Ausgabekammern und entsprechend ausgebildete Einblaslanzen dem Heißwindstrom zugesetzt und in das Ofeninnere befördert.

Ein Verfahren zum Zuführen eines pulverförmigen Brennstoffgemisches ist zum Beispiel in der Veröffentlichung gemäß DE 30 50 394 beschrieben. Nach diesem Verfahren wird das pulverförmige Brennstoffgemisch unmittelbar nach dem Austrag aus einer Ausgabekammer in jeder Rohrleitung mit einem Gasstrahl beaufschlagt, der entgegen dem Förderstrom gerichtet ist. Damit soll die Förderfähigkeit der im Fördergas eingelagerten Brennstoffteilchen gesichert werden.

US-A-5 070 797 beschreibt das zusätzliche Einblasen von Druckluft in einen Förderstrom fester Brennstoffteilchen vor dessen Eintreten in einen Heißluftstrom einer Heißwindzuleitung zu einem Schachtofen.

Neben dem Einsatz von pulverförmigen Zusatzbrennstoffen in Form von Kohlenoder Koksstäuben ist es bekannt, Plastegranulate oder Abprodukte aus der Altautoverwertung, wie z. B. die Shredderleichtfraktion nach entsprechender Aufbereitung als Zusatzbrennstoff in einem Hochofen einzusetzen. Diese Stoffe neigen jedoch stärker als normale pulverförmige Brennstoffe zu Verstopfungen in den Rohrleitungen und verursachen Störungen bei der Versorgung der einzelnen Einblaslanzen mit Zusatzbrennstoff. Diesem Zustand wird durch eine Erhöhung der Strömungsgeschwindigkeit des Förderstromes begegnet. Trotz dieser Maßnahmen sind Störungen beim Betrieb derartiger Anlagen nicht zu vermeiden. Durch die Erhöhung der Strömungsgeschwindigkeit des Förderstromes tritt in den Rohrleitungen ein verstärkter Verschleiß auf, der zu einem erhöhten Instandhaltungsaufwand für die Anlage führt. Weiterhin führen auftretende Verstopfungen im pneumatischen Transportsystem verstärkt zu Ausfällen an den Einblaslanzen, da eine Kühlung der Einblaslanzen durch den Förderstrom dann nicht mehr gegeben ist. Darüber hinaus hat eine instabile Versorgung der einzelnen Windformen mit Zusatzbrennstoff Auswirkungen auf einen kontinuierlichen Ablauf der metallurgischen Prozesse im Hochofen.

Aufgabe der Erfindung ist es, ein Verfahren und eine Vorrichtung zu finden, mit denen Zusatzbrennstoffe in Form von festen Teilchen, wie z. B. Granulate aus der Altplasteaufbereitung, Stäube oder andere pulverförmige Stoffe und deren Gemische mittels eines gasförmigen Förderstromes so in den Heißwindstrom der Windformen eines Schachtofens, insbesondere eines Hochofens, gefördert werden, daß unter Absenkung der bisher üblichen Druckbeaufschlagung des Fördersystems nach einer Ausgabekammer einer pneumatischen Transporteinrichtung Störungen bei der Versorgung des Ofens mit diesen Zusatzbrennstoffen vermieden, der Wartungs- und Instandhaltungsaufwand für derartige Anlagen vermindert und günstigere Bedingungen für eine Verbrennung der festen Teilchen in der Schmelzzone des Ofens gewährleistet werden können.

Erfindungsgemäß wird die Aufgabe entsprechend den Ansprüchen 1 bis 6 gelöst.

Gemäß FR-A-2 681 417, Fig. 8, 9, ist in einer zu einem Schachtofen führenden Heißwindleitung ein Zentralrohr für einen Förderstrom von festem Zusatzbrennstoff und Gas angeordnet. Vor der Mündung der Heißwindleitung in den Ofen und hierzu schräg angeordnet sind Sauerstoffzuleitungen, welche der Zusatzbrennstoff spiralförmig verwirbeln. Die Verwirbelung erfolgt in Gegensatz zur Erfindung erst in der Windleitung und nicht vor dem Eintreten des Förderstroms in die Windleitung.

EP-A-44 096 beschreibt die Zuleitung fester Brennstoffteilchen und deren Verwirbelung in einer Heißwindform eines Hochofens mittels in der Windform schräg einmündender Zweigleitungen, die über einen Rohrbogen verbunden, sind. Anders als erfindungsgemäß erfolgt die Zuleitung nicht vor sondern in der Windform.

Die erfindungsgemäße Beaufschlagung des Förderstromes mit einem gasförmigen Medium unmittelbar vor Eintritt der festen Teilchen in eine Einblaslanze ermöglicht eine Auflockerung und Verwirbelung der festen Teilchen vor Eintritt in den Heißwindstrom einer Windform bei gleichzeitiger Erhöhung der Fließgeschwindigkeit des Förderstromes. Die zusätzliche Einleitung eines gasförmigen Mediums in Richtung der Einblaslanze mit einem Druck, der um ein mehrfaches über dem des Fördermediums in diesem Rohrabschnitt liegt, wird im vorgeordneten Teil der jeweiligen Rohrleitung eine Sogwirkung erzeugt, die die Gefahr von Verstopfungen in diesem bisher gefährdeten Rohrabschnitt erheblich vermindert. Die spiralförmige Einleitung des gasförmigen Mediums in den Förderstrom unmittelbar vor Eintritt in die Einblaslanze ermöglicht eine stabile Ausbildung des Förderstromes, wodurch ein Transport der festen Teilchen bis weit in die Schmelzzone des Ofens möglich ist.
Durch die Beaufschlagung des Förderstromes mit einem zusätzlichen gasförmigen Medium vor einer Einblaslanze ist sichergestellt, daß bei einer auftretenden Verstopfung in den zu jeder Einblaslanze führenden Rohrleitung ein Verbrennen der Lanzen nicht mehr möglich ist, da die Kühlung der Einblaslanze mit dem zusätzlichen gasförmigen Medium gewährleistet wird.

Das erfindungsgemäße Verfahren und die dazugehörende Vorrichtung sollen nachfolgend an einem Ausführungsbeispiel näher erläutert werden. In den dazugehörenden Zeichnungen zeigen
- Fig. 1 :: Seitenansicht der Vorrichtung
- Fig. 2 :: Draufsicht der Vorrichtung
- Fig. 3 :: Verbindung Rohrbogen mit Rohrabschnitt
- Fig. 4 :: Vorrichtung im eingebauten Zustand

Das Ausführungsbeispiel bezieht sich auf das Einblasen von festen Teilchen, wie z. B. Plastegranulat oder aufbereitete Bestandteile aus der Shredderleichtfraktion, die im Rahmen einer umweltgerechten Verwertung als Energieträger dem Hochofenprozeß über die Windformen 5 zugeführt werden. Die festen Teilchen werden dabei unter Druckbeaufschlagung von einem Vorratsbehälter über Rohrleitungen bis in den Bereich der Windformen 5 des Hochofens gefördert.
Der übliche Druck am Anfang der Förderstrecke von 2,2 - 2,5 bar kann unter Anwendung des erfindungsgemäßen Verfahrens sowie der dazugehörenden Vorrichtung auf 1,6 - 2,0 bar abgesenkt werden. In Abhängigkeit von der Förderstrecke, die je nach Ofengröße und Anzahl der Vorratsbehälter unterschiedlich sein kann, stellt sich am Ende der Förderstrecke ein Druck von 0,2 - 0,5 bar ein. Die festen Teilchen werden über an den Windformen angeordnete Einblaslanzen 6 dem Heißwindstrom zugesetzt und so dem Ofeninneren zugeführt. Dazu ist unmittelbar vor einer Einblaslanze 6 die jeweilige Rohrleitung über ein Ventil 4 mit der erfindungsgemäßen Vorrichtung verbunden. Die Vorrichtung ist zwischen Einblaslanze 6 und Ventil 4 angeordnet und zweckmäßigerweise mittels beidseitiger Schraubverbindungen mit diesen verbunden.
Sie besteht aus einem Rohrabschnitt 1 und einem mit dem Rohrabschnitt 1 festverbundenen Rohrbogen 2, der unter einem Winkel von ca. 30° zur Symmetrieachse des Rohrabschnittes 1 angeordnet ist. Am Umfang des Rohrabschnittes 1 sind in vertikaler Ebene zur Symmetrieachse des Rohrabschnittes 1 zwei zueinander versetzt angeordnete Öffnungen angebracht, deren Größe dem Innendurchmesser des Rohrbogens 2 entspricht. Der Rohrabschnitt 1 und die beiden Enden des Rohrbogens 2 sind im Bereich der Öffnungen gasdicht, vorzugsweise durch eine Schweißverbindung wie aus Fig. 3 ersichtlich, miteinander verbunden. Der Rohrbogen 2 weist einen Anschluß 3 für eine Druckluftleitung auf. Der Anschluß 3 ist am oberen Scheitelpunkt des Rohrbogens 2 angeordnet, wobei die Verbindung so ausgebildet ist, daß Druckluft über den Anschluß 3 und dem Rohrbogen 2 in den Rohrabschnitt 1 strömen kann. Die Druckluft wird mit ca. 5 bis 6 bar aus dem am Hochofen installierten Leitungsnetz entnommen und über ein nicht näher dargestelltes Rückschlagventil der erfindungsgemäßen Vorrichtung zugeführt. Durch die vorhandene Druckdifferenz entsteht eine Sogwirkung in der Rohrleitung für die festen Teilchen, wodurch Ansatzbildungen bzw. Verstopfungen im hinteren Abschnitt der Rohrleitung vermieden werden. Die versetzte Anordnung der Rohrbogenenden am Rohrabschnitt 1 ist aus Fig. 1 ersichtlich. Sie bewirkt eine Auflockerung und Verwirbelung der festen Teilchen im Bereich hinter den Rohreinmündungen im Rohrabschnitt 1. Die Anordnung der Rohrbogenenden in einem Winkel von 80° zur Symmetrieachse des Rohrabschnittes 1 erzeugt eine in Richtung der Lanze 6 gerichtete, spiralförmige Bewegung der festen Teilchen. Diese Ausgestaltung ist in Fig. 2 dargestellt. Der Innendurchmesser des Rohrabschnittes 1 ist gleich dem Innendurchmesser der nachgeordneten Einblaslanze 6, um negative Einwirkungen auf den Förderstrom zu vermeiden.

### Aufstellung der verwendeten Bezugszeichen

- 1: Rohrabschnitt
- 2: Rohrbogen
- 3: Anschluß
- 4: Ventil
- 5: Windform
- 6: Einblaslanze

## Patentansprüche

1. Verfahren zum Einblasen von festen Teilchen in einen Schachtofen, insbesondere einen Hochofen, bei dem die festen Teilchen mitteln eines gasförmigen Förderstromes über Einblaslanzen (6) in den Heißwindstrom der Windformen (5) zugeführt werden, wobei der gasförmige Förderstrom unmittelbar vor Eintritt in eine Einblaslanze mit einem gasförmigen Medium beaufschlagt wird, dessen Druck an dieser Stelle über dem Druck des Förderstromes liegt, **dadurch gekennzeichnet, daß** das Medium so in den Förderstrom eingeleitet wird, daß unter Erhöhung der Fließgeschwindigkeit die im Förderstrom eingelagerten festen Teilchen verwirbelt und in eine, in Richtung des Lanzenaustritts gerichtete, spiralförmige Bewegung versetzt werden.

2. Vorrichtung zur Durchführung des Verfahrens gemäß Anspruch 1, mit einer in eine Windform (5) einmündenden Einblaslanze (6) für einen Förderstrom eines feste Teilchen enthaltenden Gases und welcher einem der Einblaslanze (6) vorgeordneten Rohrabschnitt (1), mindestens zwei gegenüberliegende und zueinander versetzt angeordnete Rohreinmündungen für die Zuleitung von Gas aufweist, **dadurch gekennzeichnet, daß** die Rohreinmündungen über einen Rohrbogen (2) miteinander verbunden sind, an dem ein Anschluß (3) für ein gasförmiges Medium angeordnet ist.

3. Vorrichtung nach Anspruch 2, **dadurch gekennzeichnet, daß** der Rohrbogen (2) in einem Winkel von 20° bis 40° zur Symmetrieachse des Rohrabschnittes (1) angeordnet ist.

4. Vorrichtung nach Anspruch 2 und 3, **dadurch gekennzeichnet, daß** die Rohreinmündungen im Rohrabschnitt (1) im gleichen Abstand zur Symmetrieachse des Rohrabschnittes (1) versetzt angeordnet sind.

5. Vorrichtung nach den Ansprüchen 2 bis 4, **dadurch gekennzeichnet, daß** die Rohreinmündungen unter einem Winkel kleiner 90°, vorzugsweise zwischen 80° und 70° zur Symmetrieachse des Rohrabschnittes (1) angeordnet sind.

6. Vorrichtung nach den Ansprüchen 2 bis 5, **dadurch gekennzeichnet, daß** der Rohrabschnitt (1) den gleichen Innendurchmesser aufweist wie die Einblaslanze (6).

## Claims

1. A process to inject solid particles into a shaft furnace, in particular a blast furnace, wherein solid particles are conveyed into hot blast flow within a blast tyuere (5) by a carrier gas flow through an injection lance (6), the carrier gas flow directly before its entry into the injection lance being impinged on with a gaseous medium which at this point is at a pressure in excess of that existing in the carrier gas flow, **characterised in that** the gaseous medium is introduced into the carrier gas flow in a manner such that due to increase in the flow velocity the solid particles contained in the carrier gas flow are fluidised and set into a spirallike motion directed towards the injection lance discharge end.

2. A device to carry out the process of claim 1 comprising an injection lance (6) opening into a blast tyuere (5) and intended to conduct a flow of carrier gas containing solid particles and a pipe section (1) upstream of the injection lance (6) having at least two opposite mutually offset pipe junctions for receiving gas, **characterised in that** said pipe junctions are in communication with each other via an arcuate pipe (2) provided with a connection piece (3) for a gaseous medium.

3. The device of claim 2, **characterised in that** the arcuate pipe (2) is mounted at an angle of 20° to 40° with respect to the axis of symmetry of the pipe section (1).

4. The device according to claims 2 and 3, **characterised in that** the pipe junctions of the pipe section (1) are offset equidistantly with respect to the axis of symmetry of the pipe section (1).

5. The device according to claims 2 to 4, **characterised in that** the pipe junctions are mounted at an angle less than 90°, preferably from 80° to 70°, with respect to the axis of symmetry of the pipe section (1).

6. The device according to claims 2 to 5, **characterised in that** the inner diameter of the pipe section (1) is equal to that of the injection lance (6).

## Revendications

1. Procédure d'insufflation de particules solides dans un fourneau, notamment dans un haut-fourneau par laquelle les particules solides sont amenées dans le flux de vent chaud des tuyères à vent (5) au moyen d'un flux de transport gazeux par l'intermédiaire d'une lance à insuffler (6) tout en alimentant le flux de transport gazeux juste avant l'entrée dans une lance à insuffler avec un support gazeux dont la pression à cet endroit est plus élevée que la pression du flux de transport, **caractérisé par le fait que** le support est amené au flux de transport de sorte à ce que, sous l'augmentation de la vitesse de fluage, les particules solides stockées dans le flux de transport soient soumises à un tourbillon et prises dans un mouvement en spirale orienté vers la sortie de la lance.

2. Dispositif d'exécution de la procédure, conformément à la demande 1, avec une lance à insuffler (6) débouchant dans une tuyère à vent (5) pour un flux de transport d'un gaz contenant des particules solides et qui montre au moins deux arrivées de tubes en vis-à-vis et décalées l'une par rapport à l'autre pour alimentation en gaz, **caractérisé par le fait que** les arrivées des tubes sont reliées par un coude (2) sur lequel une connexion (3) pour un support gazeux est placée.

3. Dispositif, conformément à la demande 2, **caractérisé par le fait que** le coude du tube (2) est disposé avec un angle de 20° à 40° par rapport à l'axe de symétrie de la section du tube (1).

4. Dispositif, conformément aux demandes 2 et 3, **caractérisé par le fait que** les entrées de la section 1 du tube sont décalés avec le même intervalle par rapport à l'axe de symétrie de la section du tub (1).

5. Dispositif, conformément aux demandes 2 à 4, **caractérisé par le fait que** les arrivées du tube sont placés avec un angle de moins de 90°, de préférence entre 80° et 70° par rapport à l'axe de symétrie de la section de tube (1).

6. Dispositif, conformément aux demandes 2 à 5, **caractérisé par le fait que** la section de tube (1) montre le même diamètre intérieur que la lance à insuffler (6).
